# EUROPÄISCHE PATENTSCHRIFT

(11) **EP 0 027 643 B1**
(45) Veröffentlichungstag und Bekanntmachung des Hinweises auf die Patenterteilung: **05.06.1985**
(21) Anmeldenummer: 80106313.2
(22) Anmeldetag: 16.10.1980
(51) Int. Cl.: H01Q 25/00, H01Q 3/24, G01S 7/38

(54) **Einem mit Radar arbeitenden Ziel nachführbare Störsender-Richtantennenanordnung**
Directional antenna arrangement for a jammer tracking a target equipped with radar
Antenne directionnelle pour un brouilleur travaillant en poursuite de cible avec un radar

(30) Priorität: 22.10.1979 DE 2942557
(43) Veröffentlichungstag der Anmeldung: 29.04.1981
(73) Patentinhaber: SIEMENS AKTIENGESELLSCHAFT, 80333 München (DE)
(72) Erfinder: Brunner, Anton, Dipl.-Ing., D-8131 Wangen-Starnberg (DE)

## Beschreibung

Die Erfindung bezieht sich auf eine einem mit Radar arbeitenden Ziel nachführbare Störsender-Richtantennenanordnung, die gegen das Ziel eine Störstrahlung abstrahlt, um die Radarerfassung sowohl eines entfernten Objektes (Fremdschutz) als auch von sich selbst oder eines in ihrer unmittelbaren Nähe befindlichen Objektes (Eigenschutz) durch dieses Ziel zu verhindern.

Eine solche Störsender-Richtantennenanordnung soll vom Boden oder vom Schiff aus gegen Flugzeuge, die in konstanter Höhe fliegen, oder vom Flugzeug aus gegen Objekte auf dem Boden oder auf dem Wasser eine Störstrahlung abstrahlen und zwar in der Weise, daß unabhängig von der Entfernung dieselbe Störwirkung erzielt wird, und daß dies sowohl für den Eingenschutzfall als auch für den Fremdschutzfall möglich ist.

Zur Erzielung einer optimalen Störwirkung am Empfangsort weisen Störantennen häufig eine bleistiftförmige Strahlungsbündelung (« pencil beam ») auf. Dabei ergibt sich allerdings die Schwierigkeit der Ausrichtung und Nachführung in zwei Ebenen, beispielsweise in der horizontalen und in der vertikalen Ebene. Das Gegenstück mit dem geringsten Antennenaufwand stellt ein Rundstrahler dar, dessen Nachteil jedoch in dem niedrigen Antennengewinn und in der leichten Entdeckbarkeit liegt.

Aufgabe der Erfindung ist es, zum einen den Aufwand, der bei der bleistiftförmigen Bündelung nötig ist, zu vermindern und zum anderen die Nachteile der ungebündelten Antennenanordnung zu vermeiden. Die Antennenanordnung soll einfach, klein, leicht und schnell schwenkbar ausgebildet werden können, damit sie universell verwendbar und rasch wechselnd auf verschiedene Objekte gerichtet werden kann.

Gemäß der Erfindung wird diese Aufgabe dadurch gelöst, daß für den Fremdschutz und für den Eigenschutz jeweils eine eigene Antenne vorgesehen ist, daß'die beiden Antennen in der Horizontalebene ein scharf gebündeltes Strahlungsdiagramm aufweisen, daß das Strahlungsdiagramm der Fremdschutzantenne in der Vertikalebene ein cosec²⁻Diagramm ist oder zumindest einem cosec²⁻Diagramm stark angenähert ist, daß das Strahlungsdiagramm der Eigenschutzantenne in der Vertikalebene ein im wesentlichen die Form eines halbkreises, dessen Durchmesser bei Anbringung der Antennenanordnung am Boden in der Richtung des Zenits und bei Anbringung in einem Flugzeug in Richtung des Nadirs verläuft, aufweisendes Diagramm ist, das jeweils - ausgehend vom Boden - im mittleren Erhebungswinkelbereich wieder zum Boden hin bzw. - ausgehend von der Flugzeugachse -- im mittleren Erhebungswinkelbereich wieder-zum Flugzeug hin abbricht, und daß die beiden Antennen, zwischen denen umgeschaltet werden kann, baulich kombiniert und um eine auf der Horizontalebene senkrecht stehende Achse gemeinsam drehbar ausgebildet sind.

Eine andere Lösung der Aufgabe besteht darin, daß für den Fremdschutz und für den Eigenschutz eine einzige Antenne vorgesehen ist, die in der Horizontalebene ein Scharf gebündeltes Strahlungsdiagramm und in der Vertikalebene ein Strahlungsdiagramm erzeugt, das einer mittleren Diagrammform zwischen einem cosec²⁻Diagramm oder zumindest einem cosec²⁻Diagramm stark angenäherten Diagramm und einem im wesentlichen die Form eines halbkreises, dessen Durchmesser bei der Anbringung der Antennenanordnung am Boden in der Richtung des Zenits und bei Anbringung in einem Flugzeug in Richtung des Nadirs verläuft, aufweisenden, jedoch -ausgehend vom Boden - im mittleren Erhebungswinkelbereich wieder zum Boden hin bzw. - ausgehend von der Flugzeugachse - im mittleren Erhebungswinkelbereich wieder zum Flugzeug hin abbrechenden Diagramm entspricht, daß das Antennendiagramm in der Vertikalebene Kippbar ist, so daß die Hauptstrahlrichtung in einem Fall mit einer für Fremdschutz günstigsten Richrung (kleinerer Erhebungswinkel) und im anderen Fall mit einer für den Eigenschutz günstigsten Richtung (größerer Erhebungswinkel) übereinstimmt, daß die Antenne um eine auf der Horizontalebene senkrecht stehende Achse drehbar ausgebildet ist, und daß eine Einrichtung zum Umschalten zwischen Fremd- und Eigenschutz vorgesehen ist, deren Steuerung gemeinsam mit der Diagrammkippsteuerung erfolgt. Da bei dieser Lösung nur auf die grobe Diagrammform Wert gelegt wird, läßt sich die Antennenanordnung einfacher als bei der ersten Lösung ausbilden. Es werden dann allerdings auch nicht die optimalen Reichweiten über den ganzen Erhebungswinkelbereich erreicht.

Eine nach der Erfindung ausgebildete Antennenanordnung braucht somit nur in der horizontalen Ebene nachgeführt werden. Sie braucht deswegen auch nur in dieser Ebene beweglich sein und wird zweckmäßig durch eine Aufklärungsanlage eingewiesen. In der dazu senkrechten, d. h. vertikalen Ebene ' überdeckt ihr Strahlungsdiagramm einen großen Erhebungswinkelbereich - je nach dem, welche der Antennen eingeschaltet ist - mit der Fremdschutz- bzw. Eigenschutzwirkung. Durch die nach der Erfindung ausgebildete Antennenanordnung läßt sich der Störsender der jeweils vorliegenden Bedrohungslage anpassen und es kann zwischen mehreren Objekten schnell hin- und hergewechselt werden. Es wird noch einmal darauf hingewiesen, daß es bis zum Zeitpunkt der Erfindung nur bekannt war, zum Fremd- und Eigenschutz einen Störsender einzusetzen, der für beide Schutzarten zugleich entweder eine bleistiftförmige Strahlungsbündelung oder aber eine Rundstrahlcharakteristik aufweist. Die Möglichkeit, eine Antennenaufteilung für die beiden Schutzarten vorzunehmen, wurde nicht erkannt, obwohl offensichtlich gravierende Nachteile und Schwierigkeiten bei Verwendung einer einzigen Antenne für beide Schutzarten bestanden. Eine Übernahme des aus der Radartechnik bekannten Einsatzes von je nach Bedarf umschaltbaren Keulen (sog. Mehrfachkeulentechnik) lag deswegen nicht nahe, weil es sich um sehr unterschiedliche Problemstellungen in der Störsendertechnik einerseits und in der Radartechnik andererseits handelt. In der horizontalen Ebene scharf gebündelte und in der vertikalen Ebene breite Diagramme werden für das Suchradar verwendet, dessen Aufgabe es ist, ein Raumvolumen rundum mit kontinuierlicher Bedeckung vom Horizont bis zu einer bestimmten Höhe nach Zielen abzutasten. Die scharfe Bündelung in der einen Ebene ist zur Erzielung der Azimutwinkelinformation erforderlich. Eine Rundstrahlcharakteristik, wie diese bei einem Störsender prinzipiell vorliegen kann und bei bekannten üblichen Störsendern auch abgestrahlt wird, ist bei einem Rundsuchradar nicht möglich, da die Zielwinkelinformation verloren geht. Zum cosec²⁻Diagramm der einen Störantenne, nämlich der Fremdschutzantenne, führt ein ganz anderer Gedankengang als zum cosec²-Diagramm einer Rundsuchradarantenne. Während nämlich diese Diagrammform beim Rundsuchradar eine Bedeckung vom Horizont bis zu einer bestimmten Höhe sicherstellen soll, gelangt man zu dieser Diagrammform beim Fremdschutz deswegen, weil davon ausgegangen wird, daß das vom Boden aus zu störende Ziel in konstanter Höhe fliegt und die abgestrahlte Störerleistung dem Quadrat des Zielabstandes proportional sein muß, damit am Zielort eine gleichbleibende Störleistung ankommt.

Das beanspruchte « halbkreisförmige » Strahlungsdiagramm der Eigenschutzantenne ist aus der Rundsuch-Radartechnik, auch bei der erwähnten Mehrkeulentechnik für 3D-Radar, nicht bekannt, schon gar nicht in Kombination mit einem darunter liegenden cosec²⁻Diagramm. Aus der Zeitschrift « Elektrotechnik 51, (1969), 4, 19.2.69, Seiten 22 bis 25, insbesondere Bild 1 und 4, ist nur bekannt, zur zusätzlichen Zielhöhenfeststellung empfangsmäßig mehrere Fächerstrahlen übereinander vorzusehen, so daß aufgrund eines Amplitudenvergleichs zwischen den Einzelcharakteristiken der Elevationswinkel festgestellt werden kann. Ausgesendet wird hier ein die Mehrfachkeulen möglichst überdeckendes. cosec²⁻Diagramm.

Die Erfindung wird im folgenden anhand von acht Figuren näher.erläutert. Es zeigen :
Figur 1 eine Darstellung zum Verständnis der Bildung des optimalen Fremdschutz-Strahlungsdiagramms,
Figur 2 eine Darstellung zum Verständnis der Bildung eines optimalen Eigenschutz-Strahlungsdiagramms,
Figur 3 optimale Störerantennen-Vertikalstrahlungsdiagramme für Fremdschutz und Eigenschutz,
Figur 4 Eigenschutzdiagramme für unterschiedliche Flughöhen,
Figuren 5 bis 8 Ausführungsbeispiele von verschiedenen Störsender-Richtantennenanordnungen für Fremd- und Eigenschutz.

Wie bereits vorstehend beschrieben, wird nur in der horizontalen Ebene eine Antennennachführung vorgenommen und in der elevationsebene ein geeignet geformtes breiteres Strahlungsdiagramm verwendet, durch welches der in Frage kommende Erhebungswinkelbereich überdeckt wird. Die optimale Formgebung des Strahlungsdiagramms in diesem Erhebungswinkelbereich unter der Annahme einer konstanten Flughöhe oder eine Störwirkung bis zu einer bestimmten Höhe, hängt von der Aufgabe des Störsenders ab.

Zur Erklärung des Fremdschutzes dient Fig. 1, in der an der Abszisse die Horizontalentfernung a und an der Ordinate die Flughöhe h aufgetragen ist. Soll ein Störer 1 ein fremdes Objekt 2 schützen, kommt es darauf an, daß ein Ziel 3 unabhängig von der Entfernung r(e) zum Störer 1 mit einer bestimmten Störleistung beaufschlagt wird. Nimmt man an, daß das feindliche Ziel 3 in einer konstanten Höhe H fliegt und vom Boden oder vom Schiff aus gestört werden soll, so muß die abgestrahlte Störleistung G_{F}(9) mit der Entfernung um r^{z}(9) zwischen dem Störer 1 und dem Ziel 3 wachsen, damit am. Zielort eine gleichbleibende Störleistung ankommt. Es gilt dann folgender Zusammenhang :

Aus der Geometrie von Fig. 1 folgt :

Da die Flughöhe H konstant ist, ergibt sich

Für Fremdschutz ohne eine vertikale Nachführung ist also das bekannte Kosekans-Quadrat-Gesetz anzustreben. In der Bedeckungsdiagramm-Darstellung von Fig. 1, welche wegen der liearen Abnahme der Feldstärke mit der Entfernung einer polaren Feldstärkedarstellung entspricht, kann die Linie konstanter Flughöhe als relatives Feldstärkediagramm der Störantenne betrachtet werden. Dieses Gesetz gilt ebenso, wenn sich der Störer 1 an Bord eines Flugobjekts befindet und ein Ziel 3 am Boden stören soll. Die Darstellung von Fig. 1 ist dann nur auf den Kopf zu stellen. Der Störer 1 befindet sich in der Höhe H. Der Diagrammverlauf G_{F}(9) mit dem am weitesten entfernten Ziel fällt dann mit dem Boden zusammen.

Zur Erläuterung des Eigenschutzes dient die Darstellung in Fig. 2, wobei an der Abszisse ebenfalls die Horizontalentfernung a und an der Ordinate die Flughöhe h aufgetragen ist. Für den Fall, daß der Störer 4 sich selbst bzw. ein unmittelbar in seiner Nähe befindliches Objekt schützen soll, liegen gänzlich andere Verhältnisse als beim Fremdschutz nach Fig. 1 vor. Das an Bord des Zieles 5 befindliche Radar habe, so wird vorausgesetzt, die Anlage am Störer 4 erfaßt und empfängt eine vom Rückstrahlquerschnitt der Anlage abhängige Nutzleistung N. Diese Nutzleistung hängt nach der Funktion von der Entfernung r ab.

Eine wirksame Störung muß unabhängig von der Entfernung r arbeiten, d. h. das Verhältnis Störleistung S zu Nutzleistung N darf nicht von r(8) abhängen. Die am Ziel ankommende Störleistung ergibt sich aus der von der Störantenne abgestrahltung Leistung Gₑ(8) nach der Gleichung

Aus den Gleichungen (4) und (5) folgt

Soll S/N unabhängig von r(0) sein, so gilt :

Nach der Gleichung (2) ergibt sich

In der Bedeckungsdiagrammdarstellung von Fig.. 2 ergibt sich das relative Feldstärkediagramm G_{E}(9) der Störantenne (4) als Halbkreis 6.

Der Winkelbereich in der Nähe des Zenits bzw. Nadirs im Falle eines Bordstörers erfordert demnach den größten Energieanteil, ist jedoch wegen der Kürze der Überflugphase und wegen der beschränkten Handlungsfähigkeit an dieser Stelle unwichtig. Es ist deshalb günstig, die Halbkreisform im Bedeckungsdiagramm nur bis zu einem mittleren erhebungswinkel zu verfolgen und das Strahlungsdiagramm dann abbrechen zu lassen. Für die bodennahen Erhebungswinkel im untersten Teil des halbkreises sollte dagegen zum Ausgleich von Bodenstörungen der Diagrammpegel etwas angehoben werden.

Für die beiden Fälle des Fremd- und Eigenschutzes entstehen dann die in Fig. 3 dargestellten optimalen Strahlungsdiagrammtypen für Störer. Dabei ist das optimale Strahlungsdiagramm für Fremdschutz mit 7 und das optimale Strahlungsdiagramm für Eigenschutz mit 8 bezeichnet.

Der Zusammenhang zwischen den optimalen Eigenschutzdiagrammen und unterschiedlichen Anflughöhen geht aus Fig. 4 hervor. Entsprechend der geringeren Entfernung bei niedriger Anflughöhe ist mehr Störerleistung notwendig. Die Diagramform und damit die Antennengestaltung bleibt davon unbeeinflußt. Der Grenzwinkel ist mit a und die maximale Entfernung mit E bezeichnet. Dagegen ist die Diagrammform bei Fremdstörung durch die maximale Reichweite abhängig von der Flughöhe und bestimmt durch das 'Verhältnis Erfassungshöhe/Reichweite. Dies beeinflußt auch die Antennengestaltung.

Eine einfache Realisierung eines in der vertikalen Ebene geformten Strahlungsdiagrammes erfolgt durch einen doppelt gekrümmten Reflektor. Die unterschiedlichen Strahlungsdiagramme von Fig. 3 können nur durch unterschiedliche Antennen bzw. Reflektoren erzeugt werden. Hätte ein Störer nur eine der beiden Aufgaben, d. h. entweder Eigen- oder Fremdschutz, zu erfüllen, so würde es genügen, eine dazu passende Anordnung auszuwählen. Soll der Störer dagegen je nach Bedrohung sich selbst oder ein anderes Objekt schützen, so kann dies durch eine Kombination von zwei Antenne erfolgen, die besonders im Frequenzbereich X/Ku-Band in kompakter Weise möglich ist. Dazu gibt es verschiedene zweckmäßige Möglichkeiten, die in den Fig. 5 bis 8 dargestellt sind. Wendet man das Prinzip des rotierenden Reflektors und feststehenden Strahlers an, so kommt man bei einer kompakten Anordnung der beiden Reflektoren zu einer Antennenausführung nach Fig. 5. Hierbeisind die beiden Primärstrahler der beiden Antennen als feststehende Hornstrahler 9 und 10 ausgebildet. Die beiden Reflektoren 11 und 12 sind im wesentlichen schräg übereinander, aber zueinander Rücken drehbar um eine gemeinsame, vertikal verlaufenden Achse 13 angeordnet. Die beiden Reflektoren 11 und 12 sind mit einer halterung 14 paketartig vereinigt und möglichst trägheitsfrei in einer Lagerung 15 gelagert, um kurze Dreh- und Eintellzeiten zu ermöglichen. Die beiden Speiseleitungen 16 und 17 sind genauso wie die beiden Hornstrahler 9 und 10 feststehend, wobei die Speiseleitung 17 für den oberen Hornstrahler 10 außen hochgeführt wird. Dadurch entstehen zwar geringe Abschattungen, welche jedoch die Strahllungsdiagramme nicht wesentlich beeinflussen. Die untere Antenne, die aus dem Hornstrahler 9 und dem rotierenden Reflektor 11 besteht, dient als Fremdschutz-Antenne, während die oben angeordnete Antenne, welche aus dem Hornstrahler 10 und dem rotierenden Reflektor 12 zusammengesetzt ist, zum Eigenschutz vorgesehen ist. Die gesamte Antenne wird von einem ebenfalls feststehenden Radom 18, beispielsweise aus einem verlustarmen Polyurethan-Integralschaum, abgedeckt, an welchem die Speiseleitung 17 für den oberen Hornstrahler 10 befestigt sein kann.

Zur Vermeidung einer richtungsabhängigen Polarisation werden für die feststehenden Strahler zweckmäßig solche mit zirkularer Polarisation ausgewählt. Die naheliegende Anwendung von Spiralantennen wird in vielen Fällen wegen der begrenzten Leistung nicht möglich sein. Deshalb werden in vorteilhafter Weise zirkularpolarisierte Hornstrahler verwendet, für die Frequenzbandbreiten bis zu einer Oktave zu erreichen sind. Die größere Bandbreite der linearpolarisierten Hornstrahler, welche von Steghohlleitern gespeist werden würde durch einen rotierenden Vollmetallreflektor zu einer richtungsabhängigen linearen Polarisations führen.

Eine andere Ausführungsmöglichkeit einer Antennenanordnung für Fremd- und Eigenschutz nach der Erfindung zeigt die Fig. 6 Hierbei ist nur einer der beiden Primärstrahler, nämlich der Hornstrahler 19 feststehend, während der andere Hornstrahler 20 zusammen mit den beiden Reflektoren 21 und 22, die schräg übereinander, aber zueinander Rücken an Rücken angeordnet sind, drehbar um eine gemeinsame, vertikal verlaufende Achse gelagert ist. Die Speiseleitung 23 zum oberen Hohrnstrahler 20 dreht sich somit mit den beiden Reflektoren 21 und 22 mit und wird über eine Drehkupplung 24 mit dem Störsender verbunden. Bei dieser Antennenanordnung tritt keine Abschattung durch eine Speiseleitung mehr auf und für die obere, insgesamt drehende Antenne kann eine beliebige Polarisation, z. B. auch eine lineare Polarisation mit 45° gewählt werden. Bei der Antenne nach Fig. 6 dient die aus dem feststehenden Hornstrahler 19 und dem rotierenden Reflektor 21 bestehende Antenne zum Fremdschutz und die aus dem rotierenden Hornstrahler 20 und dem mitrotierenden Reflektor 22 bestehende obere Antenne zum Eigenschutz. Auch bei der Anordnung nach Fig. 6 ist aus Schutzgründen die gesamte Antenne durch ein Radom 25 abgedeckt.

Bei den Ausführungsbeispielen nach Fig. 5 und 6 sind die Reflektoren der beiden Antennen Rücken an Rücken angeordnet, wodurch die Hauptstrahlrichtungen der beiden Antennen im Azimut zueinander um 180° versetzt sind. Dies ist jedoch bei den unterschiedlichen Aufgaben der beiden. Antennen unerheblich.

Eine weitere Ausführungsmöglichkeit für eine.Antennenanordnung zum Fremd- und Eigenschutz nach der Erfindung ist in Fig. 7 dargestellt. Hierbei sind die beiden Antennen derart nebeneinander angeordnet, daß die beiden Reflektoren 26 und 27 etwa in einer Höhe und Rücken an Rücken zueinander liegen. Beide Reflektoren 26 und 27 sind zusammen mit den zwei ihnen zugeordneten Primärstrahlern in Form von Hornstrahlern 28 und 29 drehbar um eine gemeinsame vertikale Achse gelagert. Zur elektrischen Verbindung zu den drehbar gelagerten Hornstrahlern 28 und 29 ist eine Drehkupplung 30 vorgesehen. Der Schalter 31 zum Umschalten zwischen Fremd- und Eigenschutz liegt im Gegensatz zur Anordnung nach Fig. 6 zwischen der einkanalig ausgebildeten Drehkupplung 30 und den Zuleitungen 32 und 33 zu den beiden Hornstrahlern 28 und 29. Die Drehbasis für die gesamte Antenne ist mit 34 bezeichnet. Die Polarisation kann für die beiden nebeneinander angeordneten Antennen beliebig gewählt werden, ist jedoch vorzugsweise linear 45°. Die Anordnung benötigt zwar einen Größeren Gesamtdurchmesser als die Anordnungen nach Fig. 5 und 6, ist jedoch niedriger. Auch diese Antenne ist mit einem strahlungsdurchlässigen Radom 36 überdeckt.

Eine gemeinsame azimutale Hauptstrahlrichtung der beiden Antennen wird erzielt, wenn diese entsprechend der Anordnung nach Fig. 8 übereinander angebracht werden. Die beiden Reflektoren 36 und 37 sind übereinander an einer gemeinsamen Halterung 38 angebracht und werden von zwei Hornstrahlern 39 bzw. 40 beaufschlagt. Beide Reflektoren 36 und 37 sind zusammen mit den zwei ihnen zugeordneten Hornstrahlern 39 und 40 drehbar um eine gemeinsame vertikale Achse gelagert. Zur elektrischen Verbindung zu den drehbar gelagerten Hornstrahlern 39 und 40 ist eine Drehkupplung 41 vorgesehen. Der Schalter 42 zum Umschalten zwischen Fremd- und Eigenschutz liegt, genauso wie bei der Anordnung nach Fig. 7, zwischen der einkanalig ausgebildeten Drehkupplung 41 und den Zuleitungen 43 und 44 zu den beiden Primärstrahlern 39 und 40. Auch hierbei kann die Polarisation für beide Antennen beliebig gewählt werden, ist jedoch vorzugsweise linear und beträgt 45°. Die Anordnung nach Fig. 8 ist höher als diejenige nach Fig. 7, benötigt dafür aber einen kleineren Durchmesser. Sie ist von einen strahlungsdurchlässigen Radom 45 umgeben.

Die Anordnungen nach Fig. 7 und 8 lassen sich im Prinzip um zusätzliche Strahler zu beiden Seiten der vorhandenen Hornstrahler erweitern, so daß sie einen Radarbetrieb mit Monopulsempfang zur Azimutnachführung ermöglichen. Dabei muß jedoch die Frequenzbandbreite eingeengt und die Antennendiemnsion evtl. vergrößert werden.

Eine weniger aufwendige Antennenausführungsform ist dann realisierbar, wenn nur auf die grobe Diagrammform Wert gelegt wird. In diesem Fal wird nur eine Antenne, die aus einem Reflektor und einem Primärstrahler besteht und kippbar ausgebildet ist, verwendet. Die Vertikaldiagramme für den Fremd-und den Eigenschutz zeigen nicht mehr die in Fig. 3 dargestellten unterschiedlichen Formen, sondern eine gemeinsame mitlere Diagrammform. Die beiden unterschiedlichen Hauptstrahlrichtungen der Antenne werden durch deren Kippung eingestellt._{'} Die optimalen Reichweiten über den gesamten Erhebungswinkelbereich werden allerdings dabei nicht mehr erreicht.

Für den Einsatz der Störerantennen-Kombination nach der Erfindung wird davon ausgegangen, daß ein Radar- oder Aufklärungsgerät vorhanden ist, welches den Azimutwinkel des zu störenden Objekts ermittelt. Da diese Geräte in den meisten Fällen nur eine Zielortung im Azimut durchführen, arbeitet eine ebenfalls nur im Azimut nachgeführte Störantennen-Kombination damit optimal zusammen. Die Einweisung und Zielverfolgung der Störerantenne wird also durch das Radar- oder Aufklärungsgerät gesteuert. Zur Störung mehrerer Objekte kann die Störerantenne durch eine schnelle Drehbewegung von einem Objekt zum anderen eingestellt werden.

Durch eine geringe Antennengröße, durch Leichtbauweise der Reflektoren aus metallisiertem Schaumstoff und durch ein die Windkräfte und die Luftzufuhr von außen abhaltendes Radom werden die dazu notwendigen, sehr hohen Drehgeschwindigkeiten (z. B. 300 Umdrehungen pro Minute) und Beschleunigungen ermöglicht. Ist die Bedrohung durch die verschiedenen Objekte unterschiedlich, d. h. muß Fremd- oder Eigenschutz gewährt werden, so ist während des einweisens von der einen auf die andere Antenne umzuschalten. Durch eine schnell schwenkbare, nach der Erfindung aufgebaute Antennenkombination, läßt sich eine wirksame Störung mehrerer Objekte bei Fremd- oder Eigenschutz erzielen.

## Patentansprüche

1. Einem mit Radar arbeitenden Ziel (3 ; 5) nachführbare Störsender-Richtantennenanordnung (1 ; 4), die gegen das Ziel eine Störstrahlung abstrahlt, um die Radarerfassung sowohl eines entfernten Objektes (2) (Fremdschutz) als auch von sich selbst oder eines in ihrer unmittelbaren Nähe befindlichen Objektes (Eigenschutz) durch dieses Ziel zu verhindern, dadurch gekennzeichnet, daß für den Fremdschutz und für den Eigenschutz jeweils eine eigene Antenne vorgesehen ist, daß die beiden Antennen in der Horizontalebene ein scharf gebündeltes Strahlungsdiagramm aufweisen, daß das Strahlungsdiagramm (7) der Fremdschutzantenne in der Vertikalebene ein cosec²⁻Diagramm ist oder zumindest einem cosec²⁻Diagramm stark angenähert ist, daß das Strahlungsdiagramm (8) der Eigenschutzantenne in der Vertikalebene ein im wesentlichen die Form eines Halbkreises, dessen Durchmesser bei Anbringung der Antennenanordnung am Boden in der Richtung des Zenits und bei Anbringung in einem. Flugzeug in Richtung des Nadirs verläuft, aufweisendes Diagramm ist, das jedoch - ausgehend vom Boden - im mittleren Erhebungswinkelbereich wieder zum Boden hin bzw. - ausgehend von der Flugzeugachse - im mittleren Erhebungswinkelbereich wieder zum Flugzeug hin abbricht, und daß die beiden Antennen, zwischen denen umgeschaltet werden kann, baulich kombiniert und um eine auf der Horizontalebene senkrecht stehende Achse gemeinsam drehbar ausgebildet sind.

2. Antennenanordnung nach Anspruch 1, dadurch gekennzeichnet, daß der Pegelverlauf des Strahlungsdiagramms (8) der Eigenschutzantenne in der Vertikalebene im untersten Erhebungswinkelbe- . reich_gegenüber dem idealen halbkreisförmigen Verlauf etwas angehoben ist.

3. Antennenanordnung. nach einem der vorhergehenden Ansprüche, dadurch gekennzeichnet, daß jede der beiden Antennen aus einem Primärstrahler (9, 10) und einem doppelt gekrümmten Reflektor (11, 12). zusammengesetzt ist.

4. Antennenanordnung nach Anspruch 3, dadurch gekennzeichnet, daß die Primärstrahler (9, 10) der beiden Antennen feststehend und die beiden Reflektoren (11, 12) im wesentlichen schräg übereinander, aber zueinander Rücken an Rücken drehbar um eine gemeinsame Achse (13) angeordnet sind.

5. Antennenanordnung nach Anspruch 3, dadurch gekennzeichnet, daß einer der beiden Primärstrahler (19) feststehend und der andere (20) zusammen mit den beiden Reflektoren (21, 22), die schräg übereinander, aber zueinander Rücken an Rücken angeordnet sind, drehbar um eine gemeinsame Achse gelagert ist, und daß für den Anschluß des drehbar gelagerten Primärstrahlers eine Hochfrequenzdrehkupplung (24) vorgesehen ist.

. 6. Antennenanordnung nach Anspruch 4 oder 5, -dadurch gekannzeichnet, daß die Polarisation zumindest der feststehenden Primärstrahler (9, 10 ; 19) bzw. des feststehenden Primärstrahler zirkular ist.

7. Antennenanordnung nach einem der Ansprüche 4 bis 6 dadurch gekennzeichnet, daß der untere (11) der beiden Reflektoren der Antenne für den Fremdschutz und der obere Reflektor (12) der Antenne für den Eigenschutz angehört.

8. Antennenanordnung nach Anspruch 3, dadurch gekennzeichnet, daß die beiden Antennen derart nebeneinander angeordnet sind, daß die beiden Reflektoren (26, 27) etwa in einer Höhe und Rücken an Rücken zueinander liegen, daß beide Reflektoren (26, 27) zusammen mit den zwei ihnen zugeordneten Primärstrahlern (28, 29) drehbar um eine gemeinsame vertikale Achse gelagert sind, und daß zur elektrischen Verbindung zu den drehbar gelagerten Primärstrahlern (28, 29) eine Drehkupplung (30) vorgesehen ist.

9. Antennenanordnung nach Anspruch 3, dadurch gekennzeichnet, daß die beiden Antennen übereinander angeordnet und zusammen drehbar um eine gemeinsame vertikale Achse gelagert sind, und daß zur elektrischen Verbindung zu den drehbar gelagerten Primärstrahlern (39, 40) eine Drehkupplung (41) vorgesehen ist.

10. Antennenanordnung nach einem der Ansprüche 8 bis 10, dadurch gekennzeichnet, daß die Polarisation der Antennenstrahlung linear 45° ist.

11. Antennenanordnung nach Anspruch 8 oder 10, dadurch gekennzeichnet, daß der Schalter (31 ; 42) zum Umschalten zwischen Fremd- und Eigenschutz zwischen der einkanalig ausgebildeten Drehkupplung (30 ; 41) und den Zuleitungen (32, 33 ; 43, 44) zu den Primärstrahlen (28, 29 ; 39, 40) liegt.

12. Antennenanordnung nach einem der Ansprüche 3 bis 11, dadurch gekennzeichnet, daß zu beiden Seiten des Primärstrahlers jeder der beiden Antennen noch zusätzliche Strahler zum Radarbetrieb mit Monopulsempfang zur Azimutnachführung vorgesehen sind.

13. Einem mit Radar arbeitenden Ziel (3 ; 5) nachführbare Störsender-Richtantennenanordnung (1 ; 4), die gegen das Ziel eine Störstrahlung abstrahlt, um die Radarerfassung sowohl .eines entfernten objektes (2) (Fremdschutz) als auch von sich selbst oder eines in ihrer unmittelbaren Nähe befindlichen Objektes (Eigenschutz) durch dieses Ziel zu verhindern, dadurch gekennzeichnet, daß für den Fremdschutz und für den Eigenschutz eine einzige Antenne vorgesehen ist, die in der Horizontalebene ein scharf gebündeltes Strahlungsdiagramm und in der Vertikalebene ein Strahlungsdiagramm erzeugt, das einer mittleren Diagrammform zwischen einem cosec²⁻Diagramm oder zumindest einem co_{S}ec²⁻ Diagramm stark angenäherten Diagramm und einem im wesentlichen die Form eines Halbkreises, dessen Durchmesser bei der Anbringung der Antennenanordnung am Boden in der Richtung des Zenits und bei Anbringung in einem Flugzeug in Richtung des Nadirs verläuft, aufweisenden, jedoch - ausgehend vom Boden - im mittleren Erhebungswinkelbereich wieder zum Boden hin bzw. - ausgehend von der Flugzeugachse - im mittleren Erhebungswinkelbereich wieder zum Flugzeug hin abbrechenden Diagramm entspricht, daß das Antennendiagramm in der Vertikalebene kippbar ist, so daß die Hauptstrahlrichtung in einem Fall mit einer für Fremdschutz günstigsten Richtung (kleinerer Erhebungswinkel) und im anderen Fall mit einer für den Eigenschutz günstigsten Richtung (größerer Erhebungswinkel) übereinstimmt, daß die Antenne um eine auf der Horizontalebene senkrecht stehende Achse drehbar ausgebildet ist, und daß eine Einrichtung zum Umschalten zwischen Fremd- und Eigenschutz vorgesehen ist, deren Steuerung gemeinsam mit der Diagrammkippsteuerung erfolgt.

14. Antennenanordnung nach einem der vorhergehenden Ansprüche, dadurch gekennzeichnet, daß zur Abdeckung der gesamten Anordnung ein feststehendes Radom (18 ; 25 ; 35 ; 45), z. B. aus einem verlustarmen Polyurethan-Integralschaum, vorgesehen ist.

## Claims

1. A directional antenna arrangement for a jammer (1 ; 4) which can track a target (3 ; 5) equipped with radar and radiates jamming radiation against the target in order to prevent the radar detection by the target both of a distant object (2) (external protection) and of itself or an object present in its direct vicinity (self-protection), characterised in that a separate respective antenna is provided in each case for the external protection and for the self-protection, that the two antennae have a sharply focussed radiation diagram in the horizontal plane, that in the vertical plane the radiation diagram (7) of the external protection antenna is a cosec²⁻diagram or at least strongly approximated to a cosec^{2.}diagram, that in the vertical plane the radiation diagram (8) of the self-protection antenna is a diagram which essentially has the form of a semi-circle whose diameter extends in the direction of the zenith when the antenna arrangement is mounted on the ground and extends in the direction of the nadir when mounted in an aeroplane, which diagram, however, breaks off towards the ground in the central region of the angle of gradient starting from the ground, or, starting from the aeroplane axis, breaks off towards the aeroplane in the central region of the angle of gradient, and that the two antennae, between which switching can take place, are combined in terms of construction and formed to be commonly rotatable about an axis at right angles to the horizontal plane.

2. An antenna arrangement as claimed in Claim 1, characterised in that in the vertical plane in the lowermost region of the angle of gradient the level course of the radiation diagram (8) of the self-protection antenna is somewhat raised relative to the ideal semi-circular course.

3. An antenna arrangement as claimed in one of the preceding Claims, characterised in that each of the two antennae is composed of a primary radiator (9, 10) and a double-curved reflector (11, 12).

4. An antenna arrangement as claimed in Claim 3, characterised in that the primary radiators (9, 10) of the two antennae are stationary and the two reflectors (11, 12) are arranged to be rotatable about a common axis (13) and in an essentially oblique fashion one above another and back to back.

5. An antenna arrangement as claimed in Claim 3, characterised in that one of the two primary radiators (19) is stationary and the other one (20) is mounted together with the two reflectors (21, 22) arranged obliquely one above another and back to back to be rotatable about a common axis, and that a high-frequency rotary joint (24) is arranged for the connection of the rotatably mounted primary radiator.

6. An antenna arrangement as claimed in Claim 4 or 5, characterised in that the polarisation of at least the primary radiators (9, 10 ; 19) or the stationary primary radiator is circular.

7. An antenna arrangement as claimed in one of Claims 4 to 6, characterised in that the lower (11) of the reflectors is assigned to the antenna for the external protection and the upper reflector (12) is assigned to the antenna for the self-protection.

8. An antenna arrangement as claimed in Claim 3, characterised in that the two antennae are arranged one beside another such that the two reflectors (26, 27) lie approximately at one height and back to back, that the two reflectors (26, 27) together with the two primary radiators (28, 29) assigned thereto are rotatably mounted about a common axis, and that a rotary joint (30) is provided for the electrical connection to the pivotted primary radiators (28, 29).

9. An antenna arrangement as claimed in Claim 3, characterised in that the two antennae are arranged one above another and mounted to be commonly rotatable about a common vertical axis, and that a rotary joint (41) is provided for the electrical connection to the pivotted primary radiators (39, 40).

10. An antenna arrangement as claimed in one of Claims 8 to 10, characterised in that the polarisation of the antenna radiation is linear at 45°.

11. An antenna arrangement as claimed in Claim 8 or 10, characterised in that the switch (31 ; 32) for changing over between external and self-protection is arranged between the one-channel rotary joint (30 ; 41) and the supply lines (32, 33 ; 43, 44) to the primary radiators (28, 29 ; 39, 40).

12. An antenna arrangement as claimed in one of Claims 3 to 11, characterised in that on both sides of the primary radiators of each of the two antennae are arranged additional radiators for the radar operation with monopulse reception for the azimuth tracking.

13. A directional antenna arrangement for a jammer (1 ; 4) which can track a target (3 ; 5) equipped with radar and radiates jamming radiation against the target in order to prevent the radar detection by the target both of a distant object (2) (external protection) and of itself or an object present in its direct vicinity (self-protection), characterised in that one single antenna is provided for the external protection and for the self-protection, which antenna produces a sharply focussed radiation diagram in the horizontal plane and in the vertical plane a radiation diagram which corresponds to a mean diagram of a form between a cosec^{z-}diagram or at least a diagram strongly approximated to a cosec²⁻diagram and a diagram having essentially the form of a semi-circle, whose diameter extends in the direction of the zenith when the antenna arrangement is mounted on the ground and extends in the direction of the nadir when mounted in an aeroplane, and which diagram, however, breaks off towards the ground in the central region of the angle of gradient starting from the ground, or breaks off towards the aeroplane in the central region of the angle of gradient starting from the aeroplane axis, that in the vertical plane the antenne diagram can be tilted so that the main direction of radiation corresponds to a direction advantageous for external protection (small angle of gradient) in one case, and in another case corresponds to a direction advantageous for the self-protection (larger angle of gradient), that the antenna is designed so as to be rotatable about an axis-at right angles to the horizontal plane, and that there is provided a device which serves to change-over between external and self-protection and whose control is commonly effected with the diagram tilting control.

14. An antenna arrangement as claimed in one of the preceding Claims, characterised in that to cover the entire arrangement, there is provided a stationary radome (18 ; 25 ; 35 ; 45), which consists for example of a low-loss polyurethane integral foam.

## Revendications

1. Dispositif d'antenne directionnelle de brouilleur (1 ; 4) apte à poursuivre une cible (3 ; 5), travaillant avec un radar, et qui émet un rayonnement perturbateur en direction de la cible afin d'empêcher la détection radar aussi bien d'un objet éloigné (2) (protection d'éléments étrangers) que du dispositif lui-même ou d'un objet situé dans son environnement immédiat (protection personnelle), par cette cible, caractérisé par le fait que pour la protection d'éléments étrangers et pour la protection personnelle il est prévu des antennes particulières respectives, que les deux antennes possèdent, dans le plan horizontal, un diagramme de rayonnement en forme de faisceau ferré, que le diagramme de rayonnement (7) de l'antenne pour la protection d'éléments étrangers est un diagramme en cosécante carrée, dans le plan vertical, ou se rapproché au moins fortement d'un diagramme en cosécante carrée, que le diagramme de rayonnement (8) de l'antenne de protection personnelle est, dans le plan vertical, un diagramme possédant sensiblement la forme d'un demi-cercle, dont le diamètre s'étend suivant la direction du zénith, dans le cas de l'installation du dispositif d'antenne au sol, et en direction du nadir, dans le cas de l'installation du dispositif dans un avion, mais qui - à partir du sol - revient au sol dans la plage médiane des angles d'élévation ou - à partir de l'axe de l'avion - revient à nouveau à l'avion dans la plage médiane des angles d'élévation, et que les deux antennes, entre lesquelles on peut effectuer une commutation, sont combinées du point de vue construction et sont réalisées de façon à pouvoir tourner en commun autour d'un axe perpendiculaire au plan horizontal.

2. Dispositif d'antenne suivant la revendication 1, caractérisé par le fait que la variation du niveau du diagramme de rayonnement (8) de l'antenne de protection personnelle dans le plan vertical est légèrement relevée, dans la plage des angles d'élévation les plus faibles, par rapport à la forme circulaire idéale.

3. Dispositif suivant l'une des revendications précédente, caractérisé par le fait que chacune des deux antennes est constituée par la réunion d'un émetteur primaire (9, 10) et d'un réflecteur (11, 12) à double courbure.

4. Dispositif d'antenne suivant la revendication 3, caractérisé par le fait que les deux émetteurs primaires (9, 10) des deux antennes sont fixes et que les deux réflecteurs (11, 12) sont superposés essentiellement obliquement, mais sont disposés dos à dos de manière à pouvoir tourner autour d'un axe commun (13).

5. Dispositif d'antenne suivant la revendication 3, caractérisé par le fait que l'un des deux émetteurs primaires (19) est monté fixe et que l'autre (20) est monté de façon à pouvoir tourner autour d'un axe commun, ainsi que les deux réflecteurs (21, 22) qui sont superposés en position oblique, mais sont disposés réciproquement dos à dos, et qu'il est prévu un accouplement tournant à haute fréquence (24) pour le raccordement de l'émetteur primaire monté rotatif.

6. Dispositif d'antenne suivant la revendication 4 ou 5, caractérisé par le fait que la polarisation au moins des émetteurs primaires fixes (9, 10 ; 19) ou de l'émetteur primaire fixe est circulaire.

7. Dispositif d'antenne suivant l'une des revendications 4 à 6, caractérisé par le fait que le réflecteur inférieur (11) faisant partie des deux réflecteurs est associé à l'antenne utilisée pour la protection d'éléments étrangers et que le réflecteur (12) fait partie de l'antenne utilisée pour la protection personnelle.

8. Dispositif d'antenne suivant la revendication 3, caractérisé par le fait que les deux antennes sont disposées côte à côte de telle sorte que les deux réflecteurs (26, 27) sont situés approximativement à une même hauteur et dos à dos, que les deux réflecteurs (26, 27) sont montés, ainsi que les deux émetteurs primaires (28, 29) qui leur sont associés, de manière à pouvoir tourner autour d'un axe vertical commun et qu'il est prévu un accouplement tournant (30) pour réaliser la liaison électrique avec les émetteurs primaires (28, 29) montés rotatifs.

9. Dispositif d'antenne suivant la revendication 3, caractérisé par le fait que les deux antennes sont superposées et sont montées de façon à pouvoir tourner ensemble autour d'un axe vertical commun, et qu'un accouplement rotatif (41) est prévu pour la liaison électrique avec les émetteurs primaires (39, 40) montés rotatifs.

10. Dispositif d'antenne suivant l'une des revendications 8 à 10, caractérisé par le fait que la polarisation du rayonnement d'antenne est linéaire à 45°.

11. Dispositif d'antenne suivant la revendication 8 ou 10, caractérisé par le fait que le commutateur (31 ; 42) servant à réaliser la commutation entre la protection d'éléments étrangers et la protection personnelle est situé entre l'accouplement tournant (30 ; 41) réalisé sous la forme d'un canal et les conducteurs d'alimentation (32, 33 ; 43, 44) aboutissant aux émetteurs primaires (28, 29 ; 39, 40).

12. Dispositif d'antenne suivant l'une des revendications 3 à 11, caractérisé par le fait que des émetteurs supplémentaires servant au fonctionnement du radar avec une réception monopulse pour la poursuite en azimut sont également prévus des deux côtés de l'émetteur primaire de chacune des deux antennes.

13. Dispositif d'antenne directionnelle de brouilleur (1 ; 4) apte à poursuivre une cible (3 ; 5), travaillant avec un radar, et qui émet un rayonnement perturbateur en direction de la cible afin d'empêcher la détection radar aussi bien d'un objet éloigné (2) (protection d'éléments étrangers) et que du dispositif lui-même ou d'un objet situé dans son environnement immédiat (protection personnelle), par cette cible, caractérisé par le fait que pour la protection d'éléments étrangers et pour la protection personnelle il est prévu une seule antenne qui produit, dans le plan horizontal, un diagramme de rayonnement en forme de faisceau serré et, dans le plan vertical, un diagramme de rayonnement qui correspond à une forme moyenne de diagramme se situant entre un diagramme en cosécante carrée ou au moins un diagramme se rapprochant fortement d'un diagramme en cosécante carrée, et un diagramme qui possède pour l'essentiel la forme d'un demi-cercle, dont le diamètre s'étend suivant la direction du zénith, lors de l'installation du dispositif d'antenne au sol, et en direction du nadir dans le cas de l'installation du dispositif dans un avion, mais qui - à partir du sol - revient au sol dans la plage moyenne des angles d'élévation ou - à partir de l'axe de l'avion - revient à l'avion dans la plage moyenne des angles d'élévation, que le diagramme d'antenne peut basculer dans le plan vertical de telle sorte que la direction principale de rayonnement coïncide dans ce cas avec une direction favorable pour la protection d'éléments étrangers (angle d'élévation inférieur) et coïncide dans l'autre cas avec une direction favorable pour la protection personnelle (angle d'élévation supérieur), que l'antenne est réalisée de façon à -pouvoir tourner autour d'un axe perpendiculaire au plan horizontal et qu'il est prévu un dispositif permettant de réaliser la commutation entre la protection d'éléments étrangers et la protection personnelle, et dont la commande est réalisée en commun avec la commande du basculement du diagramme.

14. Dispositif d'antenne suivant l'une des revendications précédentes, caractérisé par le fait qu'il est prévu, pour recouvrir l'ensemble du dispositif, un radôme fixe (18 ; 25 ; 35 ; 45), constitué par exemple par une mousse intégrée de polyuréthane présentant peu de pertes.
